# FASCICULE DE BREVET EUROPEEN

(11) **EP 1 105 682 B1**
(45) Date de publication et mention de la délivrance du brevet: **02.03.2005**
(21) Numéro de dépôt: 00938889.3
(22) Date de dépôt: 06.06.2000
(51) Int. Cl.: F23Q 3/00

(54) **PROCEDE POUR FAIRE FONCTIONNER UN BRULEUR ET BRULEUR FACILITANT SA MISE EN OEUVRE**
VERFAHREN ZUM BETRIEB EINES BRENNERS UND BRENNER ZUM DURCHFÜHREN DES VERFAHRENS
METHOD FOR OPERATING A BURNER AND BURNER FACILITATING THE IMPLEMENTATION OF SAID METHOD

(30) Priorité: 08.06.1999 FR 9907178
(43) Date de publication de la demande: 13.06.2001
(62) Demande divisionnaire de: 04077558.7
(73) Titulaire: COMPAGNIE DES GAZ DE PETROLE PRIMAGAZ, 75008 Paris (FR)
(72) Inventeur: BOUVIER, Daniel, F-75011 Paris (FR)
(74) Mandataire: Eidelsberg, Victor Albert
(86) Numéro de dépôt international: PCT/FR2000/001540
(87) Numéro de publication internationale: WO 2000/075572

(56) Documents cités:
- GB-A- 1 334 832
- US-A- 3 460 916
- US-A- 4 145 179
- US-A- 4 249 884
- US-A- 4 370 126

## Description

Pour de nombreuses applications mobiles, il est nécessaire de disposer de brûleurs de grande puissance, d'un encombrement restreint et résistant à l'extinction et générant une flamme à température élevée. Il faut de plus pouvoir allumer ces brûleurs à distance et en surveiller le fonctionnement.

Les considérations de puissance conduisent souvent à l'utilisation de brûleurs autovaporisants à échangeur intégré cylindrique, alimentés en phase liquide pour s'affranchir des problèmes de débit liés aux récipients mobiles utilisés. C'est le cas en particulier des brûleurs utilisés pour le désherbage, le défannage, la désinfection des sols et plus généralement toutes les applications mobiles.

Les brûleurs autovaporisants, dans lesquels le combustible est chauffé au préalable par échange de chaleur indirecte avec la flamme du brûleur, ont, par le fait que le corps du brûleur sert d'échangeur de chaleur, des rapports de longueur totale/diamètre de l'ordre de 2 environ ; si un tel rapport favorise la compacité, il entraîne un certain nombre d'inconvénients : flamme instable, impossibilité d'utiliser des aérations primaires élevées, allumage très difficile par électrode obligeant à recourir à des dispositifs annexes coûteux.

Au US-A-4 145 179, on décrit un contrôle d'allumage de brûleur. Lorsque la flame s'éteint, on rallume une fois et si le brûleur s'éteint à nouveau pendant une durée prescrite, on arrête le brûleur.

L'invention remédie à ces inconvénients par un procédé pour faire fonctionner un brûleur défini à la revendication 1.

Par pluralité, on entend plus de deux et, en fait, plusieurs dizaines, voir plusieurs centaines ou plus. De préférence, le procédé consiste à effectuer, alors pourtant qu'une flamme jaillit déjà du brûleur, des opérations d'allumage successives régulièrement dans le temps à un intervalle de temps entre deux opérations d'allumage inférieur à une durée de fonctionnement du brûleur et notamment à un intervalle de temps inférieur à la seconde et, de préférence, de l'ordre du dixième de seconde. Chaque opération d'allumage peut se traduire par l'obtention d'une étincelle d'une durée de 3 à 10 µs. On fait commencer une opération d'allumage alors pourtant qu'une flamme jaillit déjà du brûleur.

En effectuant ces opérations d'allumage à une cadence rapide, on prévient toute extinction prolongée du brûleur en le rallumant juste avant qu'il ne soit sur le point de s'éteindre ou juste au moment où il est en train de s'éteindre ou juste au moment où il vient de s'éteindre.

L'invention vise également un brûleur à circuit électrique de commande d'une vanne d'envoi de combustible au brûleur et d'un dispositif d'allumage. Suivant l'invention, le circuit est tel que le dispositif d'allumage est mis sous tension tant que la vanne est ouverte. De préférence, le circuit est tel que lorsque le dispositif d'allumage est mis sous tension, il produit des allumages successifs.

Suivant un mode de réalisation, le dispositif d'allumage comporte successivement un oscillateur, un étage de puissance, un transformateur élévateur et une électrode d'allumage qui est montée dans le brûleur.

Pour faire en sorte que l'énergie consommée par le dispositif d'allumage ne soit pas trop grande, le brûleur comprend un tube dans lequel est monté un obstacle créant une zone de turbulence et l'électrode d'allumage est montée de manière à faire jaillir une étincelle dans la zone de turbulence.

Cet agencement présente les avantages suivants, en raison du fait que la vitesse est plus petite dans la zone de turbulence que :
1°) Stabilisation de la flamme dans le corps du brûleur par établissement de la combustion dans la zone de forte turbulence engendrée par le dispositif perturbateur, la combustion étant pratiquement indépendante du débit.
2°) Suppression de l'effet de paroi qui tend à décoller la flamme de la paroi du brûleur et occasionne des rentrées d'air frais rendant la combustion instable.
3°) Possibilité, en plaçant une électrode d'allumage dans la zone de forte turbulence, de réaliser l'allumage du brûleur sur l'ensemble des pressions de fonctionnement avec un niveau d'énergie électrique très bas (piézo par exemple).
4°) Possibilité, en plaçant une électrode de contrôle par ionisation dans la zone à forte turbulence à l'endroit où se stabilise la combustion, de vérifier si cette demière est établie et par voie de conséquence de vérifier si le brûleur est en fonctionnement et sinon d'apporter des actions correctives : réallumage, fermeture de l'alimentation.
5°) Possibilité pour un brûleur de géométrie donnée d'augmenter l'aération primaire et/ou le débit.
6°) Possibilité pour des brûleurs autovaporisants à échangeur annulaire (tubes ou monobloc) de proportionner la quantité de chaleur transmise au dispositif de réchauffage en déplaçant le front de flamme ou en jouant sur l'effet de paroi.

A titre indicatif, le dispositif perturbateur peut être constitué d'une bille résistante à la chaleur d'un diamètre de 5 à 10 mm placée à 55 mm du fond du corps tubulaire du brûleur d'un diamètre de 52 mm et d'une longueur de 95 mm - la distance étant prise à l'arrivée du mélange dans le brûleur, l'électrode étant placée à environ 5 mm des parois dans la zone turbulente établie à 65 mm environ du fond du brûleur.

L'invention a aussi pour objet un brûleur comprenant un tube dans lequel débouchent une entrée pour du combustible, une entrée pour du comburant tel que de l'air, et une sortie pour le mélange enflammé de combustible et de comburant et dans lequel est monté un obstacle, caracténsé en ce que l'obstacle est un corps plein, notamment une bille, n'occupant qu'une partie de la section du tube. Un obstacle plein est plus facile à fabriquer qu'un obstacle perforé (US-A-3 460 910 ou GB-A-13 34 832) et diminue les pertes de charge en permettant d'avoir un passage relativement grand entre la bille et la paroi du tube.

Suivant un mode de réalisation qui vaut en soi indépendamment des caractéristiques précédentes du brûleur et du procédé suivant l'invention, l'obstacle est conformé de manière à ménager entre lui et le tube un intervalle sensiblement plat et à donner avec la paroi latérale du brûleur une flamme plate. La longueur de l'intervalle représente par exemple plus de 5 fois et mieux plus de 10 fois la largeur maximum de l'intervalle. On obtient aussi une surface traitée par la flamme qui est maximum pour un débit donné, permettant par exemple de maximiser la surface de désherbage par brûlage lorsque le brûleur est utilisé à cet effet.

Aux dessins annexés, donnés uniquement à titre d'exemple :
la figure 1 est un schéma d'un brûleur suivant l'invention
et les figures 2 et 3 illustrent deux variantes du brûleur suivant l'invention.

Le brûleur représenté à la figure 1, comporte un accumulateur 1 qui peut être constitué par la batterie d'un véhicule porteur et qui alimente, par l'intermédiaire d'un interrupteur 2, en parallèle la bobine 3 d'une électrovanne 4, et un allumeur constitué successivement d'un oscillateur 5, d'un étage de puissance 6 et d'un transformateur élévateur de tension 7. L'électrovanne 4 est placée sur le conduit 8 d'arrivée du combustible à un corps 9 de brûleur. Bien que cela ne soit pas représenté à la figure, le combustible passe d'abord dans une chemise le long du corps 9 du brûleur avant de pénétrer dans le corps 9 du brûleur. Le transformateur 7 alimente par un conducteur 10 une électrode 16 d'allumage du brûleur montée dans le corps 9 par l'intermédiaire d'un isolant 11.

A l'intérieur du corps 9 du brûleur, est montée par deux tiges s'étendant suivant la direction longitudinale du corps 9, une bille 12 en acier de 5 mm de diamètre placée à 55 mm du fond du corps, lequel a un diamètre de 52 mm et une longueur de 95 mm. L'électrode 11 est placée à 5 mm environ des parois dans la zone de turbulence établie à 65 mm environ du fond du corps tubulaire, fond où se trouve une entrée pour du combustible et, non représentée, une entrée pour de l'air.

Lorsque l'interrupteur 2 est ouvert, tout le système est au repos. Du combustible n'est pas envoyé au brûleur et le dispositif d'allumage ne fonctionne pas. Mais dès que l'on ferme l'interrupteur 2, du combustible arrive au brûleur et il est allumé par l'électrode 11, les opérations d'allumage s'effectuant en permanence tant que l'interrupteur 2 est fermé, à raison de 3 étincelles de 5 µs à la seconde. Le mélange enflammé de combustible et d'air sort à l'extrémité du corps 9 opposée au fond.

La figure 2 montre un brûleur dans lequel le corps 13 est rectangulaire et délimite avec la bille 14 des intervalles en forme de croissant relativement plats en sorte que les flammes qui sortent du brûleur sont sous la forme d'un voile. La distance minimum entre la bille 14 et chaque petit côté du corps 13 rectangulaire est inférieure au diamètre de la bille, par exemple inférieure à 50 mm.

A la figure 3, qui est une vue en coupe d'un brûleur, on reconnaît la bille 12 et le corps 9 du brûleur. Il est prévu en outre une entrée 15 d'air secondaire, et une électrode 16 de contrôle par ionisation qui permet de vérifier que la combustion est bien établie et sinon d'apporter des actions correctives telles qu'une fermeture de l'alimentation.

## Revendications

1. Procédé pour faire fonctionner un brûleur qui consiste à effectuer une pluralité d'opérations d'allumage du brûleur pendant le temps où le brûleur doit fonctionner, **caractérisé en ce qu'**il consiste à effectuer la pluralité d'opérations d'allumage pendant tout le temps où le brûleur doit fonctionner.

2. Procédé suivant la revendication 1, **caractérisé en ce qu'**il consiste à faire se succéder les opérations d'allumage régulièrement dans le temps.

3. Procédé suivant la revendication 1 ou 2, **caractérisé en ce qu'**il consiste à faire se succéder les opérations d'allumage à un intervalle de temps entre deux opérations d'allumage consécutives inférieur à la seconde.

4. Procédé suivant l'une des revendications précédentes, **caractérisé en ce qu'**il consiste à faire commencer une opération d'allumage alors pourtant qu'une flamme jaillit déjà du brûleur.

5. Brûleur à circuit électrique de commande d'une vanne (4) d'envoi de combustible au brûleur (9) et d'un dispositif (11) d'allumage, **caractérisé en ce que** le circuit est tel que le dispositif (11) d'allumage est mis sous tension tant que la vanne (4) est ouverte et le circuit est tel que, lorsque le dispositif (11) d'allumage est mis sous tension, il se produit une multitude d'allumages successifs.

6. Brûleur suivant la revendication 5, **caractérisé en ce que** le dispositif (11) d'allumage comporte successivement un oscillateur (5), un étage de puissance (6) , un transformateur élévateur (7) et une électrode (11) d'allumage qui est montée dans le brûleur (9).

7. Brûleur suivant l'une des revendications 5 ou 6, **caractérisé en ce que** le brûleur comprend un tube (9) dans lequel est monté un obstacle (12) créant une zone de turbulence, et l'électrode (11) d'allumage est montée de manière à faire jaillir une étincelle dans la zone de turbulence.

8. Brûleur suivant la revendication 7, **caractérisé en ce que** l'obstacle (14) est conformé de manière à ménager entre lui et le tube un intervalle sensiblement plat.

9. Brûleur suivant la revendication 5 comprenant un tube dans lequel débouchent une entrée pour du combustible, une entrée pour du comburant tel que de l'air, et une sortie pour le mélange enflammé de combustible et de comburant et dans lequel est monté un obstacle, **caractérisé en ce que** l'obstacle est un corps plein, notammnet une bille, n'occupant qu'une partie de la section du tube.

10. Brûleur suivant l'une des revendications 8 à 10, **caractérisé en ce que** qu'une électrode (11) se trouve en regard d'un intervalle radial défini entre le corps (9) et l'obstacle (12).

11. Brûleur suivant la revendication 5 comprennant un tube dans lequel débouchent une entrée pour du combustible, une entrée pour du comburant et une sortie pour le mélange enflammé de combustible et de comburant et dans lequel est monté un obstacle, **caractérisé en ce que** l'obstacle est conformé de manière à ménager entre lui et le tube un intervalle sensiblement plat.

12. Brûleur suivant les revendications 7 à 11, **caractérisé en ce que** l'obstacle (14) occupe du dixième au cinquième de la section transversale du tube (13).

## Patentansprüche

1. Verfahren zum Betrieb eines Brenners bei dem eine Vielzahl von Zündvorgängen des Brenners während der Zeit, in der der Brenner in Betrieb sein muss, ausgeführt werden, **dadurch gekennzeichnet, dass** die Vielzahl der Zündvorgänge während der gesamten Zeit durchgeführt werden, in der der Brenner in Betrieb sein muss.

2. Verfahren nach Anspruch 1, **dadurch gekennzeichnet**, das es darin besteht, dass man die Zündvorgänge regelmäßig während des Zeitraumes aufeinander folgen lässt.

3. Verfahren nach Anspruch 1 oder 2, **dadurch gekennzeichnet, dass** es darin besteht, dass man die Zündvorgänge mit einem Zeitintervall zwischen zwei aufeinander folgenden Zündvorgängen von unter einer Sekunde aufeinander folgen lässt.

4. Verfahren nach einem der vorhergehenden Ansprüche , **dadurch gekennzeichnet, dass** es darin besteht, dass man einen Zündvorgang beginnt, wenn schon eine Flamme aus dem Brenner austritt.

5. Brenner mit einer elektrischen Steuerschaltung für ein Ventil, um Brennstoff dem Brenner (9) zuzuführen und einer Zündeinrichtung (11) **dadurch gekennzeichnet, dass** die Schaltung derart ist, dass die Zündeinrichtung (11) unter Spannung gesetzt wird, solange das Ventil (4) geöffnet ist und die Schaltung derart ist, dass wenn die Zündeinrichtung (11) unter Spannung steht, eine Vielzahl aufeinander folgende Zündungen erzeugt werden.

6. Brenner nach Anspruch 5, **dadurch gekennzeichnet, dass** die Zündeinrichtung (11) hintereinander einen Oszillator (5), eine Leistungsstufe (6), einen Aufwärtstransformator (7) und eine Zündelektrode (11) besitzt, die im Brenner (9) angeordnet ist.

7. Brenner nach einem der Ansprüche 5 oder 6, **dadurch gekennzeichnet, dass** der Brenner ein Rohr (9) enthält in dem ein Hindernis (12) angeordnet ist, das eine Verwirbelungszone erzeugt, und dass die Zündelektrode (11) derart angeordnet ist, dass sie einen Funken in die Verwirbelungszone einbringt.

8. Brenner nach Anspruch 7, **dadurch gekennzeichnet, dass** Hindernis (14) derart ausgebildet ist, dass zwischen ihm und dem Rohr ein im wesentlichen flacher Zwischenraum ausgebildet ist.

9. Brenner nach Anspruch 5, mit einem Rohr, in das ein Eintritt für Brennstoff, ein Eintritt für einen Sauerstoffträger wie Luft und ein Austritt für die entzündete Mischung von Brennstoff und Sauerstoffträger münden und in dem ein Hindernis angeordnet ist, **dadurch gekennzeichnet, dass** das Hindernis ein Vollkörper ist, insbesondere eine Kugel, der nur einen Teil des Rohrquerschnittes einnimmt.

10. Brenner nach einem der Ansprüche 8 bis 10, **dadurch gekennzeichnet, dass** eine Elektrode (11) im radialen Abstand zwischen dem Körper (9) und dem Hindernis (12) vorgesehen ist.

11. Brenner nach Anspruch 5 mit einem Rohr, in das ein Eintritt für den Brennstoff, ein Eintritt für einen Sauerstoffträger und ein Austritt für die entzündete Mischung von Brennstoff und Sauerstoffträger münden, und in dem ein Hindernis angeordnet ist, **dadurch gekennzeichnet, dass** das Hindernis derart ausgebildet ist, dass zwischen ihm und dem Rohr ein im Wesentlichen flacher Abstand gebildet ist.

12. Brenner nach den Ansprüchen 7 bis 11, **dadurch gekennzeichnet, dass** das Hindernis (14) ein Zehntel bis ein Fünftel des Querschnittes des Rohres (13) einnimmt.

## Claims

1. Method for operating a burner that comprises performing a plurality of burner ignition operations during the period in which the burner is to operate, **characterised in that** it comprises performing the plurality of the ignition operations for the entire period in which the burner is to operate.

2. Method according to Claim 1, **characterised in that** it comprises making the successive ignition operations occur at regular intervals over time.

3. Method according to either of Claims 1 and 2, **characterised in that** it comprises making the successive ignition operations occur at time intervals shorter than one second between two consecutive ignition operations.

4. Method according to one of the preceding claims, **characterised in that** it comprises initiating an ignition operation even when a flame already issues from the burner.

5. Burner with electric control circuit to control a valve (4) for sending fuel to the burner (9) and an ignition device (11), **characterised in that** the circuit is such that the ignition device (11) is energised as long as the valve (4) is open and the circuit is such that, when the ignition device (11) is energised, a multitude of successive ignitions occur.

6. Burner according to Claim 5, **characterised in that** the ignition device (11) successively comprises an oscillator (5), a power stage (6), a step-up transformer (7) and an ignition electrode (11) that is mounted in the burner (9).

7. Burner according to either one of Claims 5 and 6, **characterised in that** the burner comprises a tube (9) in which an obstacle (12) is mounted creating a turbulence zone, and the ignition electrode (11) is mounted so as to cause a spark to issue in the turbulence zone.

8. Burner according to Claim 7, **characterised in that** the obstacle (14) is designed such that there is a substantially flat interval between it and the tube.

9. Burner according to Claim 5, comprising a tube in which terminate an inlet for fuel, an inlet for oxidising gas such as air, and an outlet for the ignited mixture of fuel and oxidising gas, and in which an obstacle is mounted, **characterised in that** the obstacle is a solid body, particularly a ball, that occupies only a portion of the cross section of the tube.

10. Burner according to one of Claims 8 to 10, **characterised in that** an electrode (11) is positioned opposite a radial interval arranged between the body (9) and the obstacle (12).

11. Burner according to Claim 5, comprising a tube in which terminate an inlet for fuel, an inlet for oxidising gas and an outlet for the ignited mixture of fuel and oxidising gas, and in which an obstacle is mounted, **characterised in that** the obstacle is designed such that there is a substantially flat interval between it and the tube.

12. Burner according to Claims 7 to 11, **characterised in that** the obstacle (14) occupies one-tenth to one-fifth of the cross section of the tube (13).
